# EUROPÄISCHE PATENTSCHRIFT

(11) **EP 0 548 623 B1**
(45) Veröffentlichungstag und Bekanntmachung des Hinweises auf die Patenterteilung: **09.04.1997**
(21) Anmeldenummer: 92120642.1
(22) Anmeldetag: 03.12.1992
(51) Int. Cl.: B21D 43/05

(54) **Vorrichtung zur Entnahme von Doppelteilen aus der letzten Bearbeitungsstufe einer Presse**
Device for taking out two piece-parts from the final step in a transfer-pressline
Dispositif pour retirer des doubles pièces du dernier étage d'une presse

(30) Priorität: 20.12.1991 DE 4142298
(43) Veröffentlichungstag der Anmeldung: 30.06.1993
(73) Patentinhaber: SCHULER PRESSEN GmbH & Co., D-73033 Göppingen (DE)
(72) Erfinder: Müller, Sieghard, W-7331 Ottenbach (DE); Mikusch, Gerald, W-7320 Göppingen (DE)

(56) Entgegenhaltungen:
- DE-A- 1 452 769
- DE-C- 3 712 838

## Beschreibung

Die Erfindung betrifft eine Vorrichtung zur Entnahme von Doppelteilen aus der letzten Bearbeitungsstufe einer Presse. Die Entnahmevorrichtung weist zwei Greiferschienen auf, die in drei Achsen für die Umsetzbewegung von Blechteilen und die Rücklaufbewegung in den Bearbeitungsstufen der Presse bewegbar sind. Sollen Doppelteile aus der letzten Bearbeitungsstufe der Presse entnommen werden, müssen diese in dem greiferschienenfernen, mittig zu den Greiferschienen befindlichen Bereichen abgestützt werden.

Die DE 37 12 838 C2 sieht hierfür eine Traverse vor, die in Führungen an den Greiferschienen quer zur Transportrichtung beweglich gelagert ist. An der Traverse ist eine Teileunterstützung angeordnet. Die Traverse ist in außenliegenden Führungen mittig zu den Greiferschienen gehalten. Bei geringerer Greiferschienengrundeinstellung, z.B. für kleinere Blechteile, steht die Traverse während der gesamten Standzeit über die Greiferschienen hinaus.

Demgegenüber ist es Aufgabe der Erfindung, die Abstützmittel insgesamt im Bereich zwischen den Greiferschienen unterzubringen. Diese Aufgabe ist gelöst durch die jeden der Patentansprüche kennzeichnenden Merkmale.

Die Lösung nach Anspruch 1 verwendet hierbei gestellfeste Führungsmittel für die mittige Stützlage der Stützelement. Die Lösung nach Anspruch 2 sieht eine mit den Greiferschienen mitgeführte Führungsleiste vor und ist daher unabhängig von weiteren gestell- bzw. ortsfesten Führungsmitteln. Die Lösung nach Anspruch 3 verzichtet gänzlich auf Führungsmittel für die Stützelemente.

Anhand von Ausführungsbeispielen in der Zeichnung wird im folgenden die Erfindung beschrieben.

Dabei zeigen:
- Fig. 1: den Entnahmebereich für Doppelteile an einer Presse mit einer ersten Ausführungsform nach der Erfindung,
- Fig. 2: eine Schnittansicht entsprechend der Schnittlinie II - II in Fig. 1,
- Fig. 3: eine Einzelheit mit dem in Fig. 2 mit III angedeuteten Bereichen,
- Fig. 4: eine Draufsicht auf den Entnahmebereich für Doppelteile entsprechend einer zweiten Ausführungsform,
- Fig. 5: eine Schnittansicht gemäß dem Schnittverlauf V - V in Fig. 4 und
- Fig. 6: eine Draufsicht auf den Entnahmebereich für Doppelteile entsprechend einer weiteren Ausführungsform.

In Fig. 1 ist mit 2 die letzte Bearbeitungsstufe einer zeichnerisch nur angedeuteten Presse 1 mit den Pressenständern 16 dargestellt. Die Bearbeitungsstufe weist im wesentlichen einen vom Pressenantrieb auf- und abbewegten Pressenstößel 3 auf mit dem Werkzeugoberteil 4 sowie ein Werkzeugunterteil 5 auf dem Pressentisch. Zwischen den Pressenständern 16 erstrecken sich längs der Durchlaufrichtung 23 Greiferschienen 6, 7 für die Umsetzbewegung von in der Presse bearbeiteten Blechteilen 11. Die Greiferschienen 6, 7 weisen in bekannter Weise Greifzeuge auf zum Erfassen der Blechteile 11 in deren greiferschienennahen Randbereichen. Mit 15 ist insgesamt eine Stützeinrichtung positioniert zum Abstützen der Blechteile 11 in den Bereichen zwischen den Greiferschienen 6, 7, fern der Greifzeuge an den Greiferschienen. Die Abstützung erfolgt über Stützelemente 12, 13, die vermittels eines Aufsatzes 21 mit den Greiferschienen mitbewegt werden. Der Aufsatz 21 ist an einer Muffe 20 befestigt, die aus Fig. 2 deutlicher ersichtlich ist.

Zum Lagern der Muffe 21 sind ein Außenrohr 18 an einer der Greiferschienen 6, 7 und ein Innenrohr 19 an der anderen der Greiferschienen 6, 7 über ggf. Haltebleche 8, 9 starr befestigt. Die Rohre 18, 19 sind teleskopartig ineinander schiebbar. Die Muffe 20 ist auf eines der Rohre oder auf beiden gleitbar aufgesetzt. Um die mittige Lage der Muffe 20 zwischen den Greiferschienen 6,7 zu erhalten, sind Führungsmittel zwischen der Muffe 20 oder beispielsweise dem Aufsatz 21 und einer gestellfesten Konsole 17, die zugleich Ständerteil für das Förderband 14 sein kann, angeordnet. Die Lauffläche 22 in Fig. 3 verweist auf eine derartige Ausführung. Je nach Grundweiteneinstellung bzw. Öffnungsweite der Greiferschienen 6, 7 taucht das Innenrohr 19 mehr oder weniger weit in das Außenrohr 18. Die Rohre können Mehrprofil-Form aufweisen, also mehreckig ausgeführt sein. Die Blechteile 11 können durch Aushebemittel aus dem Werkzeugunterteil 5 soweit abheben, daß sich eine zusätzliche Bewegung der Stützelemente 12, 13 in der Vertikalen erübrigen kann. Mit dem Mitbewegen der Rohre 18, 19 in die mit 10 angedeutete Position sind die Blechteile 11 auf dem vorderen, linken Bereich des Förderbandes 14 ablegbar. Die Übernahme bzw. Übergabe der Blechteile kann durch Mitnehmer am Förderband 14 oder durch eine zusätzliche Bewegung der Stützelemente 12, 13 in der Vertikalen erfolgen.

Fig. 4 zeigt ein zweites Beispiel mit zwischen den Ständern 16 der Presse beweglichen Greiferschienen 6, 7, einem Blechteil 11, das in der Bearbeitungsstufe 2 in zwei Einzel-Blechteile 11', 11'' getrennt worden ist sowie eine Stützeinrichtung 15. Die Stützeinrichtung 15 weist die aus Fign. 1 und 2 bekannten Rohre, Außenrohr 18 und Innenrohr 19 auf, die starr an den Greiferschienen 6, 7 befestigt und teleskopartig im Bereich der Muffe 20 ineinander schiebbar sind. An der Muffe 20 ist ein Aufsatz 21 in Art eines Trägers für die Stützelemente 12, 13 befestigt. An der Muffe 20 ist weiterhin eine Führungsleiste 27 starr befestigt, die anderenendes in einer Führungsschiene 24 in Richtung des Pressendurchlaufs 23 gleitbar gelagert ist.

Die Führungsschiene 24 ist durch ein Parallelgestänge aus den Parallelstangen 25 immer mittig zu den Greiferschienen 6, 7 gehalten. Hierfür sind die Parallelstangen 25 in Drehlagern 26 an den Greiferschienen 6, 7 und der Führungsschiene 24 gelagert. In Fig. 5 ist eine Lagerstelle 26 gemäß dem Schnittverlauf V - V in Fig. 4 dargestellt zur Darstellung von Einzelheiten. Die Konstruktionslinien, 25' 25'' deuten die unterschiedliche Schrägstellung der Parallelstangen 25 bei unterschiedlicher Öffnungsweite der Greiferschienen 6, 7 an.

In Fig. 6 ist ein weiteres Beispiel dargestellt mit zwischen den Pressenständern 16 einer Presse beweglichen Greiferschienen 6, 7. Die Greiferschienen tragen Zahnstangen 28, 29, die parallel zueinander geführt und in greiferschienenfesten Führungsbuchsen 31 verschieblich sind. Die Zahnungen der Zahnstangen 28, 29 sind einander zugekehrt und greifen in die Zahnung eines Zahnrades 30, das an der Muffe 20 drehbar gelagert ist, so daß bei Öffnen-Schließbewegungen der Greiferschienen 6, 7 die Muffe 20 mittig zu diesen verbleibt. Die Muffe 20 weist die Stützelemente 12, 13, 21 auf für die Abstützung der aus dem Blechteil 11 in der z.B. letzten Bearbeitungsstufe 2 der Presse durch Trennschneiden vereinzelter Einzel-Blechteile 11', 11''.

## Patentansprüche

1. Vorrichtung zur Entnahme von Doppelteilen aus der letzten Bearbeitungsstufe einer Presse, die mit zwei, in drei Achsen bewegbaren Greiferschienen einer Umsetzeinrichtung für Blechteile durch die Presse zusammenwirkt und mit die Blechteile untergreifenden Stützelementen versehen ist, die in Hebe- und Senkrichtung und in Transfer- und in Rücklaufrichtung mit den Greiferschienen mitbewegbar sind, **gekennzeichnet durch** ein Außenrohr (18) und ein Innenrohr (19), die teleskopartig ineinandergesteckt, auseinanderziehbar und ineinanderschiebbar quer zum Pressendurchlauf (23) zwischen den Greiferschienen (6, 7) und mit den Greiferschienen mit den der Teleskopverbindung fernen Enden fest verbunden sind, durch eine auf zumindest einem der Rohre quer zum Pressendurchlauf verschieblich gelagerte Muffe (20) mit den Stützelementen (12, 13) und durch zwischen der Muffe, ggf. einem an dieser befestigten Aufsatz (21) und einer gestellfesten Konsole (17) gebildete Laufflächen (22) für die mittige Stützlage der Muffe.

2. Vorrichtung zur Entnahme von Doppelteilen aus der letzten Bearbeitungsstufe einer Presse, die mit zwei, in drei Achsen bewegbaren Greiferschienen einer Umsetzeinrichtung für Blechteile durch die Presse zusammenwirkt und mit die Blechteile untergreifenden Stützelementen versehen ist, die in Hebe- und Senkrichtung und in Transfer- und Rücklaufrichtung mit den Greiferschienen mitbewegbar sind, **gekennzeichnet durch** ein Außenrohr (18) und ein Innenrohr (19), die teleskopartig ineinandergesteckt, auseinanderziehbar und ineinanderschiebbar quer zum Pressendurchlauf (23) zwischen den Greiferschienen (6, 7) und mit den Greiferschienen mit den der Teleskopverbindung fernen Enden fest verbunden sind, durch eine auf zumindest einem der Rohre quer zum Pressendurchlauf verschieblich gelagerte Muffe (20) mit den Stützelementen (12, 13), die mit einer Führungsleiste (27) versehen ist, die in einer mit den Greiferschienen mitbewegten Führungsschiene (24) verschieblich gelagert ist, und durch an jeder der Greiferschienen und der Führungsschiene gelenkig gelagerte Parallelstangen (25) in Art einer doppelten Parallel-Lenkung der Führungsschiene.

3. Vorrichtung zur Entnahme von Doppelteilen aus der letzten Bearbeitungsstufe einer Presse, die mit zwei, in drei Achsen bewegbaren Greiferschienen einer Umsetzeinrichtung für Blechteile durch die Presse zusammenwirkt und mit die Blechteile untergreifenden Stützelementen versehen ist, die in Hebe- und Senkrichtung und in Transfer- und Rücklaufrichtung mit den Greiferschienen mitbewegbar sind, **gekennzeichnet durch** eine erste Zahnstange (28) und durch eine zweite Zahnstange (29), die quer zum Pressendurchlauf (23) zueinander parallel zwischen den Greiferschienen (6, 7) geführt sind und mit einem Ende an jeweils einer der Greiferschienen befestigt sind und durch eine Muffe (20) mit den Stützelementen (12, 13), die ein Zahnrad (30) aufweist, wobei die Zahnstangen gleichzeitig auf einander gegenüber befindlichen Umfangsseiten an dem Zahnrad kämmen.

## Claims

1. Device for removing two-piece parts from the final processing step in a press, which acts together with two gripper rails of a transfer device for sheet metal parts through the press, which rails are movable in three axes, and is provided with supporting elements engaging beneath the sheet metal parts, which elements can be moved together with the gripper rails in the lifting and lowering direction and in the transfer and return direction, characterized by an outer tube (18) and an inner tube (19), which are inserted into one another telescopically, can be pulled out from one another and pushed into one another transversely with respect to the press throughput (23) between the gripper rails (6, 7) and are firmly connected to the gripper rails by the ends which are remote from the telescopic connection, by a sleeve (20) having the supporting elements (12, 13) which is mounted displacably on at least one of the tubes transversely with respect to the press throughput, and by running surfaces (22) for the central supporting position of the sleeve which are formed between the sleeve, if appropriate an attachment (21) fixed on the latter and a bracket (17) fixed on the frame.

2. Device for removing two-piece parts from the final processing step in a press, which acts together with two gripper rails of a transfer device for sheet metal parts through the press, which rails are movable in three axes, and is provided with supporting elements engaging beneath the sheet metal parts, which elements can be moved together with the gripper rails in the lifting and lowering direction and in the transfer and return direction, characterized by an outer tube (18) and an inner tube (19), which are inserted into one another telescopically, can be pulled out from one another and pushed into one another transversely with respect to the press throughput (23) between the gripper rails (6, 7) and are firmly connected to the gripper rails by the ends which are remote from the telescopic connection, by a sleeve (20) having the supporting elements (12, 13) which is mounted displacably on at least one of the tubes transversely with respect to the press throughput, which is provided with a guide strip (27), which is displacably mounted in a guide rail (24) which can be moved together with the gripper rails, and by parallel rods (25) which are mounted in an articulated manner on each of the gripper rails and the guide rail, in the manner of a double parallel guidance of the guide rail.

3. Device for removing two-piece parts from the final processing step in a press, which acts together with two gripper rails of a transfer device for sheet metal parts through the press, which rails are movable in three axes, and is provided with supporting elements engaging beneath the sheet metal parts, which elements can be moved together with the gripper rails in the lifting and lowering direction and in the transfer and return direction, characterized by a first rack (28) and by a second rack (29), which are guided parallel to one another between the gripper rails (6, 7) transversely with respect to the press throughput (23) and are fastened by one end to in each case one of the gripper rails, and by a sleeve (20) having the supporting elements (12, 13), which sleeve has a toothed wheel (30), the racks simultaneously meshing on the toothed wheel on circumferential sides situated opposite one another.

## Revendications

1. Dispositif pour retirer des doubles pièces du dernier étage d'une presse, qui coopère avec deux rails de préhension d'une installation de retournement de pièces en tôle, ces rails étant mobiles selon trois axes, la presse étant équipée d'éléments de soutien pour prendre les pièces de tôle par en-dessous, ces éléments de soutien étant mobiles avec les rails de préhension pendant les déplacements de levage et d'abaissement, et pendant le transfert et le retour, caractérisé par un tube extérieur (18) et un tube intérieur (19) qui sont montés télescopiquement, de manière à pouvoir être poussés l'un dans l'autre ou étirés l'un hors de l'autre selon une direction transversale par rapport au passage (23) à travers la presse, entre les rails de préhension (6, 7) et avec les rails de préhension avec lesquels les extrémités éloignées de la liaison téléscopique sont rigidement liées, par un manchon (20) monté sur au moins un des tubes, mobile transversalement par rapport au passage à travers la presse, avec les éléments de soutien (12, 13) et par une surface de cheminement (22) pour le support du manchon en son milieu, cette surface étant disposée entre le manchon, ou le cas échéant un support (21) solidaire de ce manchon, et une console (17).

2. Dispositif pour retirer des doubles pièces du dernier étage d'une presse, qui coopère avec deux rails de préhension d'une installation de retournement de pièces en tôle d'une presse, et rails étant mobiles selon trois axes, la presse étant équipée d'éléments de soutien pour prendre les pièces de tôle par en-dessous, ces éléments de soutien étant mobiles avec les rails de préhension pendant les déplacements de levage et d'abaissement, et pendant le transfert et le retour, caractérisé par un tube extérieur (18) et un tube intérieur (19) qui sont montés télescopiquement, de manière à pouvoir être poussés l'un dans l'autre ou étirés l'un hors de l'autre selon une direction transversale par rapport au passage (23) à travers la presse, entre les rails de préhension (6, 7) et avec les rails de préhension avec lesquels les extrémités éloignées de la liaison téléscopique sont rigidement liées, par un manchon (20) monté sur au moins un des tubes, mobile transversalement par rapport au passage à travers la presse, avec les éléments de soutien (12, 13), ce manchon étant pourvu d'une liste de guidage (27), qui est agencée pour coulisser avec les rails de guidage (24) entraînés par les rails de préhension, et par des barres parallèles (25) sous forme d'une double articulation parallèle des rails de guidage, ces barres étant articulées à chacun des rails de préhension et des rails de guidage.

3. Dispositif pour retirer des doubles pièces du dernier étage d'une presse, qui coopère avec deux rails de préhension d'une installation de retournement de pièces en tôle, ces rails étant mobiles selon trois axes, la presse étant équipée d'éléments de soutien pour prendre les pièces de tôle par en-dessous, ces éléments de soutien étant mobiles avec les rails de préhension pendant les déplacements de levage et d'abaissement, et pendant le transfert et le retour, caractérisé par une première crémaillère (28) et par une deuxième crémaillère (29) qui sont guidées parallèlement entre elles et transversalement au passage (23) à travers la presse, entre les rails de préhension (6, 7) et qui sont fixés respectivement par une de leurs extrémités à l'un des rails de préhension, et par un manchon (20) avec les éléments de soutien (12, 13) qui comporte une roue dentée (30), les deux crémaillères étant simultanément en prise avec la roue dentée, sur deux faces périphériques opposées.
